# EUROPÄISCHE PATENTSCHRIFT

(11) **EP 0 528 119 B1**
(45) Veröffentlichungstag und Bekanntmachung des Hinweises auf die Patenterteilung: **27.09.1995**
(21) Anmeldenummer: 92109049.4
(22) Anmeldetag: 29.05.1992
(51) Int. Cl.: E04F 13/08, E04D 3/36, F16B 13/12, F16B 33/00

(54) **Befestigungselement zur Befestigung von Isolierelementen**
Fixing element to fix insulating elements
Elément de fixation pour fixer des éléments d'isolation

(30) Priorität: 15.08.1991 DE 9110068 U
(43) Veröffentlichungstag der Anmeldung: 24.02.1993
(73) Patentinhaber: EJOT Kunststofftechnik GmbH & Co. KG, D-57319 Bad Berleburg (DE)
(72) Erfinder: Riecke, Ernst Hermann, Dipl.-Ing., W-5920 Bad Berleburg 4 (DE)
(74) Vertreter: Missling, Arne, Dipl.-Ing.

(56) Entgegenhaltungen:
- EP-A- 0 074 469
- CH-A- 645 437
- CH-A- 657 652
- CH-A- 671 616
- DE-A- 3 045 986
- DE-A- 3 717 429

## Beschreibung

Die Erfindung bezieht sich auf ein Befestigungselement zur Befestigung von Isolierelementen nach dem Oberbegriff des Anspruches 1.

Ein Befestigungselement der eingangs genannten Art ist aus der CH-A5-671 616 bekannt.

Um Isolierelemente, insbesondere Isoliermatten oder Isolierplatten an Außenwänden von Gebäuden zu befestigen, muß ein auf der Außenseite des Isolierelementes angeordnetes Widerlager geschaffen werden, um die Befestigungskräfte in das Isolierelement einleiten zu können. Dieses Widerlager wird bei dem Stand der Technik, wie er aus der CH-A5-671 616 bekannt ist, durch eine ebene Druckplatte gebildet, welche an der Außenseite des Isolierelementes anliegt und über den Dübel und das Spreizelement in dem Mauerwerk oder der Wand verankert wird. Das Spreizelement ist in einer zentralen Nabe angeordnet, die zur Verstärkung der Halteplatte dient. In dieser zentralen Nabe ist eine Bohrung angeordnet, die dem Durchmesser des Dübels entspricht. Die Druckplatte muß eine ausreichende Festigkeit aufweisen, um Beschädigungen auch großen Kräften zu vermeiden. Derartige große Kräfte treten beispielsweise als Windkräfte oder Windsogkräfte auf, welche besonders bei großflächigen Gebäudefassaden erhebliche Werte aufweisen können.

Die aus dem Stand der Technik beispielsweise auch aus der DE-PS 30 45 986 oder der EP-B1-74 469 sowie der CH-A5-671 616 bekannten Lösungen sehen jeweils eine relativ kleine, scheibenförmige Druckplatte aus relativ weichem und flexiblem Material vor, welche, von der Außenseite der fertigen Isolierung betrachtet, eben oder aber konvex ausgebildet ist und, um die Festigkeit zu steigern, mit einer zentralen Nabe oder mit Versteifungen oder Verstrebungen versehen ist. Diese zentrale Nabe, Versteifungen oder Verstrebungen führen zu einer erheblichen Vergrößerung der Dicke der Druckplatte, welche jedoch nur ein bestimmtes Maß erreichen kann, welches wiederum durch die Dicke der auf die Außenseite des Isolierelements aufgebrachten Putzschicht bestimmt wird, um zu verhindern, daß das Befestigungselement durch die Putzschicht hindurchragt oder die Putzschicht im Bereich des Befestigungselements keine ausreichende Dicke aufweist. Da vielfach nach dem Befestigen der Isolierelemente mittels der Befestigungselemente eine Glasfasermatte oder ähnliches zur besseren Verankerung des Verputzes und zu dessen Versteifung aufgebracht wird, erhöhen sich die beschriebenen Nachteile noch, da auch die Glasfasermatte im Bereich der vorstehenden Befestigungselemente ausgewölbt wird und zu einer weiteren Verdickung führt.

Ein weiterer Nachteil der bekannten Befestigungselemente ergibt sich im Hinblick auf die Art und Ausgestaltung der Isolierelemente. Während früher hauptsächlich Isolierelemente verwendet wurden, bei welchen die einzelnen Fasern (Glaswolle, Steinwolle o. ä.) parallel zu der Plattenebene ausgerichtet waren, haben sich in letzter Zeit Isolierelemente durchgesetzt, bei welchen die einzelnen Fasern senkrecht zu der Isolierplatte oder Isoliermatte stehen.

Hierdurch verringert sich die Festigkeit des Isolierelementes erheblich, so daß eine weitaus größere Zahl an Befestigungselementen herkömmlicher Bauart benötigt werden. Dies wiederum führt zu einer erheblichen Steigerung des Montageaufwands und bringt weiterhin den Nachteil mit sich, daß, bedingt durch die Vielzahl der Dübel und Bohrlöcher, die Gefahr eines Eindringens von Feuchtigkeit in das Mauerwerk vergrößert wird. Will man die Zahl der Dübel verringern, muß man diese auf dem Armierungsgewebe anbringen, was andererseits den Nachteil mit sich bringt, daß die Putzstärke wegen der erforderlichen Überdeckung auch der Dübel insgesamt vergrößert werden muß.

Der Erfindung liegt die Aufgabe zugrunde, ein Befestigungselement der eingangs beschriebenen Art zu schaffen, welches eine dauerhaft feste Verbindung gewährleistet und eine hohe Festigkeit aufweist, einfach zu montieren ist und bei minimaler Anzahl von Befestigungselementen pro m2 eine sichere Halterung von Isolierelementen gewährleistet, auch bei geringer Dicke des Verputzes anwendbar und auch unterhalb des Armierungsgewebes montierbar ist.

Diese Aufgabe wird erfindungsgemäß mit den Merkmalen des Anspruches 1 gelöst.

Das erfindungsgemäße Befestigungselement zeichnet sich durch eine Reihe erheblicher Vorteile aus. Durch die flache, plattenartige Ausgestaltung steht das Befestigungselement nur in sehr geringem Maße über die Oberfläche des Isolierelements vor, so daß sich hinsichtlich der Aufbringung des Verputzes keinerlei Probleme ergeben. Es sind darüberhinaus nur wenige Dübel erforderlich, da die Druckplatte wegen ihrer großen Festigkeit großflächig ausgebildet werden kann. Insbesondere ist es erfindungsgemäß möglich, die Befestigungselemente und/oder das Isolierelement mit einer Glasfasermatte abzudecken (Armierungsgewebe), welche zur Verankerung des Verputzes dient. Durch die große Fläche der Druckplatte wird eine sichere Verankerung auch bei Isolierelementen gewährleistet, welche aus senkrecht zur Ebene des Isolierelements angeordneten Fasern bestehen.

Durch die erfindungsgemäß vorgesehene Fertigung der Druckplatte aus einem hochfesten Werkstoff kann auf die aus dem Stand der Technik bekannten Versteifungen verzichtet werden, so daß erstmals eine sehr flache Druckplatte geschaffen wurde, welche nur im geringsten Maße über die Ebene des Isolierelements vorsteht. Erfindungsgemäß wird nunmehr ein gänzlich anderer Weg beschritten, es wird nämlich eine hochfeste Druckplatte größeren Durchmessers verwendet.

Zur Verbindung der Druckplatte mit dem Dübel ist diese mit einem zentrischen, rohrartigen Ansatz versehen, durch welchen das Spreizelement in den Dübel eingebracht werden kann.

Die Bohrung im rohrförmigen Ansatz des Dübels ist größer als der Außendurchmesser des Dübels, wodurch zwar einerseits axiale Kräfte über den Dübel auf die Druckplatte übertragen werden können, andererseits jedoch ein gewisses radiales Spiel zwischen dem Dübelschaft und dem Dübelteller erhalten wird. Dieses Spiel dient dazu, um Dübelverschwenkungen zu vermeiden, die aus Systemverformungen herrühren können.

In der Bohrung des rohrförmigen Ansatzes sind mindestens drei Zentrierrippen angeordnet, die den Dübelschaft im unbelasteten Zustand zentrieren, so daß die Handhabung des Dübels vereinfacht wird. Diese Zentrierrippen bestehen entweder aus einem weichen oder einem harten Material, so daß diese entweder selbst verformt werden oder aber in das Material des Dübelschaftes eindringen, so daß eine Relativbewegung des Dübels in radialer Richtung relativ zur Druckplatte möglich ist.

Bei einer besonders vorteilhaften Weiterbildung der Erfindung ist vorgesehen, daß die Druckplatte mit einer Vielzahl von Ausnehmungen versehen ist. Diese Ausnehmungen dienen als Durchdringungsöffnungen zur Verankerung der aufzutragenden Putzschicht, so daß auch bei einer größeren Fläche der Druckplatte eine sichere Verankerung des Verputzes gewährleistet ist. Die Querschnitte der Öffnungen sind so ausgebildet, daß eine Verzahnung, d. h. eine formschlüssige Verbindung mit dem Putz, erhalten wird.

Um die Festigkeit der Druckplatte weiter zu erhöhen und um eine ausreichende Anzahl an Ausnehmungen zur Verankerung des Verputzes vorzusehen, ist es besonders günstig, wenn die Ausnehmungen gleichmäßig über die gesamte Fläche der Druckplatte verteilt angeordnet sind und die Druckplatte somit gitterartig ausgestaltet ist. Die einzelnen Rippen dieser gitterartigen Ausgestaltung der Druckplatte gewährleisten ein hohes Maß an Festigkeit und Biegesteifigkeit. Es können somit durch die Druckplatte auch sehr hohe Windsogkräfte aufgenommen werden.

Die Druckplatte ist bevorzugterweise aus einem hochfesten Kunststoff gefertigt, der vorteilhaft einen Glasfaseranteil von mehr als 30 %, bevorzugterweise mehr als 50 % aufweist. Als Kunststoff zur Fertigung der Druckplatte bietet sich Polyamid an, es sind jedoch auch andere Kunststoffe mit entsprechenden Eigenschaften verwendbar. Besonders vorteilhaft ist es, wenn der Kunststoff selbstverlöschend ist, so daß sich hinsichtlich der Brandschutzbestimmungen keine Nachteile ergeben.

Weiterhin kann es günstig sein, wenn der rohrartige Ansatz zur Abdeckung eines Kopfes des Spreizelements mittels eines Deckels verschließbar ist. Hierdurch wird zum einen das Spreizelement vor Korrosion geschützt, zum anderen wird eine Feuchtigkeitseinwirkung auf das Mauerwerk unterdrückt. Der Deckel kann einstückig mit der Druckplatte ausgebildet sein, wobei er über den Verbindungsbereich scharnierartig mit der Druckplatte oder dem rohrförmigen Ansatz verbunden ist.

Das erfindungsgemäße Befestigungselement ist somit sehr einfach aufgebaut und kann kostengünstig unter Verwendung einfachster Vorrichtungen hergestellt werden. Weiterhin ist die Montage des Befestigungselements sehr vereinfacht, da dieses mit einer großen Fläche gegen das Isolierelement anliegt. Es werden somit, verglichen mit dem Stand der Technik, nur eine sehr geringe Anzahl an Befestigungselementen pro m2 benötigt, um das gleiche Maß an Festigkeit zu erzielen.

Als Spreizelement können Nägel, Schrauben oder Stifte verwendet werden, welche wahlweise mit einer Umhüllung versehen sein können, um eine dichtende Anlage zumindest im äußeren Bereich des Dübels und der Druckplatte zu gewährleisten.

Im folgenden wird die Erfindung anhand von Ausführungsbeispielen in Verbindung mit der Zeichnung beschrieben. Dabei zeigt:
- Fig. 1: eine schematische Schnittansicht eines ersten Ausführungsbeispiels des erfindungsgemäßen Befestigungselements im vormontierten Zustand,
- Fig. 2: eine Ansicht, ähnlich Fig. 1, im fertigmontierten Zustand,
- Fig. 3: eine Draufsicht auf das in den Fig. 1 und 2 gezeigte Ausführungsbeispiel des Befestigungselements,
- Fig. 4: eine vormontierte Ansicht, ähnlich Fig. 1, eines weiteren mit einem Deckel versehenen Ausführungsbeispiels des Befestigungselements,
- Fig. 5: eine Darstellung des in Fig. 4 gezeigten Ausführungsbeispiels im fertigmontierten Zustand,
- Fig. 6: eine Draufsicht auf das in Fig. 4 gezeigte Befestigungselement und
- Fig. 7: einen Schnitt nach Linie VII-VII in Fig. 6.

In den Fig. 1 - 3 ist ein erstes Ausführungsbeispiel des erfindungsgemäßen Befestigungselements dargestellt. Dieses umfaßt eine Druckplatte 2, welche als kreisscheibenförmige, ebene Platte ausgebildet ist. Im zentrischen Bereich ist die Druckplatte 2 mit einer Ausnehmung 9 versehen, durch welche ein Spreizelement 4, welches mit einem Kopf 7 versehen ist, durchführbar ist. Der zentrische Bereich der Druckplatte 2 ist einstückig mit einem rohrförmigen Ansatz 6 verbunden, welcher in einen Dübel 3 übergeht. Es ist auch möglich, den Dübel 3 getrennt von der Druckplatte herzustellen. Druckplatte und Dübel sind dann miteinander verrastet. Der Dübel ist als üblicher Spreizdübel ausgebildet, das Spreizelement 4 kann in Form einer Schraube ausgestaltet sein. Die Fig. 1 zeigt einen vormontierten Zustand, in welchem der Dübel 3 noch nicht gespreizt ist. Das Befestigungselement kann somit durch ein Isolierelement 1 (Isoliermatte oder Isolierplatte) durchgesteckt und in ein Bohrloch 10 eingeschoben werden, welches in ein Mauerwerk 11 eingebracht wurde, um das Isolierelement 1 zu verankert.

Die Fig. 2 zeigt einen vollständig montierten Zustand, bei welchem der Dübel 3 gespreizt ist, so daß das Befestigungselement in dem Mauerwerk 11 verankert ist. Der Kopf 7 des Spreizelements 4 ist vollständig in die Ausnehmungen 9 eingebracht, so daß sich eine im wesentlichen ebene Außenfläche ergibt.

Die Fig. 3 zeigt eine Draufsicht auf die erfindungsgemäße Druckplatte 2. Dabei ist insbesondere zu erkennen, daß die Druckplatte 2 gitterartig ausgestaltet ist und eine Vielzahl von gleichmäßig angeordneten Ausnehmungen 5 aufweist, welche zur Verankerung eines nicht dargestellten, nachträglich auf das Isolierelement 1 aufzubringenden Verputzes dient.

Die Fig. 4 - 6 zeigen ein abgewandeltes Ausführungsbeispiel, welches sich lediglich durch einen Deckel 8 von dem Ausführungsbeispiel der Fig. 1 - 3 unterscheidet. Gleiche Teile wurden mit gleichen Bezugsziffern versehen, so daß auf eine wiederholte Beschreibung verzichtet werden kann. Der Deckel 8 ist im Bereich der Ausnehmung 9 einstückig mit der Druckplatte 2 ausgebildet und kann, wie in Fig. 5 gezeigt, nach Beendigung des Montagevorganges verschwenkt werden, um die Ausnehmung 9 vollständig zu verschließen. Hierdurch wird ein Eindringen von Feuchtigkeit in den Dübelhohlraum verhindert, gleichzeitig wird der Kopf 7 des Spreizelements 4 zur Umgebung hin abgedeckt. Vorteilhaft wird der Dübel 3 und/oder der Deckel der Druckplatte 2 aus einem elastischen Thermoplast im Spritzverfahren hergestellt. Der Deckel bildet gleichzeitig eine zusätzliche Isolation und schließt eine Wärmebrücke aus.

Die Erfindung ist nicht auf die gezeigten Ausführungsbeispiele beschränkt, vielmehr ergeben sich für den Fachmann im Rahmen der Erfindung vielfältige Abwandlungs- und Modifikationsmöglichkeiten.

Fig. 7 zeigt einen Querschnitt durch die Druckplatte, wobei der Querschnitt jeder Öffnung an der Oberfläche größer als auf der Unterseite ist. Hierdurch erreicht man beim Aufbringen des Putzes eine formschlüssige Verbindung zwischen Putz und Dübel.

## Patentansprüche

1. Befestigungselement zur Befestigung von Isolierelementen (1), mit einer Druckplatte (2), mit einem an ihrer Unterseite angebrachten zentrischen Ansatz (6), einem Dübel (3) und einem durch die im wesentlichen ebene, flache Druckplatte (2) und durch den Ansatz (6) in den Dübel (3) einbringbaren Spreizelement (4), dadurch gekennzeichnet, daß die Druckplatte (2) mit geringer, im wesentlichen konstanter Dicke ausgebildet ist und aus einem hochfesten Kunststoff gefertigt ist, daß der Ansatz (6) rohrartig ausgebildet ist, daß die Bohrung (12) im rohrartigen Ansatz (6) größer ist als der Außendurchmesser des Dübels (3) und daß in der Bohrung (12) im rohrförmigen Ansatz (6) mindestens drei Zentrierrippen für den Dübelschaft angeordnet sind, die den Dübel in unbelastetem Zustand relativ zur Druckplatte (2) zentrieren.

2. Befestigungselement nach Anspruch 1, dadurch gekennzeichnet, daß die Druckplatte (2) mit einer Vielzahl von Ausnehmungen (5) versehen ist, deren Öffnungsweite an der Oberseite geringer als an der Unterseite ist.

3. Befestigungselement nach Anspruch 2, dadurch gekennzeichnet, daß die Ausnehmungen (5) gleichmäßig verteilt über die gesamte Fläche der gitterartig ausgestalteten Druckplatte (2) angeordnet sind.

4. Befestigungselement nach Anspruch 3, dadurch gekennzeichnet, daß der Kunststoff einen Glasfaseranteil von mehr als 30 %, bevorzugterweise mehr als 50 % aufweist.

5. Befestigungselement nach einem der Ansprüche 3 oder 4, dadurch gekennzeichnet, daß die Druckplatte (2) aus Polyamid gefertigt ist.

6. Befestigungselement nach einem der Ansprüche 1 bis 5, dadurch gekennzeichnet, daß der rohrartige Ansatz (6) zur Abdekkung des Kopfes (7) des Spreizelements (4) mittels eines Deckels (8) verschließbar ist.

## Claims

1. A fixing element for fixing insulating members (1), comprising a pressure plate (2), a central projection (6) provided on the underside thereof, a dowel (3) and a spreading element (4) insertable into the dowel (3) through the substantially level, flat pressure plate (2) and through the projection (6), characterised in that the pressure plate (2) is of low, substantially constant thickness and is manufactured from high-strength plastics, in that the projection (6) is tubular, in that the bore (12) in the tubular projection (6) is greater than the outer diameter of the dowel (3) and in that at least three centering ribs for the dowel shaft are arranged in the bore (12) in the tubular projection (6) and centre the dowel in the unloaded state relative to the pressure plate (2).

2. A fixing element according to claim 1, characterised in that the pressure plate (2) is provided with a plurality of openings (5), the aperture width of which is smaller on the upper side than on the underside.

3. A fixing element according to claim 2, characterised in that the openings (5) are uniformly distributed over the entire surface of the grid-type pressure plate (2).

4. A fixing element according to claim 3, characterised in that the plastics has a glass-fibre content of more than 30%, preferably more than 50%.

5. A fixing element according to either one of claims 3 and 4, characterised in that the pressure plate (2) is manufactured from polyamide.

6. A fixing element according to any one of claims 1 to 5, characterised in that, to cover the head (7) of the spreading element (4), the tubular projection (6) is closeable by means of a cover (8).

## Revendications

1. Elément de fixation pour fixer des éléments isolants (1), comportant une plaque de pression (2) présentant un saillant (6) central rapporté sur sa face inférieure, une cheville (3), et un organe d'expansion (4) qui peut être engagé dans la cheville (3) en passant au travers de la plaque de pression, qui est essentiellement plane et plate (2), et du saillant (6)
caractérisé en ce que la plaque de pression (2) est réalisée avec une faible épaisseur, essentiellement constante, et est constituée d'une matière plastique à haute résistance, en ce que le saillant (6) est réalisé avec une forme tubulaire, en ce que l'alésage (12) du saillant tubulaire (6) est de diamètre supérieur ou diamètre extérieur de la cheville (3), et en ce que, dans l'alésage (12) du saillant tubulaire (6), sont disposées au moins trois nervures de centrage pour la tige de la cheville, nervures qui, lorsqu'il n'y a pas de charge, centrent la cheville (3) par rapport à la plaque de pression (2).

2. Elément de fixation suivant la revendication 1, caractérisé en ce que la plaque de pression (2) présente une multiplicité d'évidements (5), dont la largeur d'ouverture est plus petite sur la face supérieure que sur la face inférieure.

3. Elément de fixation suivant la revendication 2, caractérisé en ce que les évidements (5) sont répartis régulièrement sur toute la surface de la plaque de pression (2), conçue sous la forme d'une grille.

4. Elément de fixation suivant la revendication 3, caractérisé en ce que la matière plastique présente une proportion de fibres de verre de plus de 30 %, de préférence de plus de 50 %.

5. Elément de fixation suivant l'une des revendications 3 ou 4, caractérisé en ce que la plaque de pression (2) est réalisée an polyamide.

6. Elément de fixation suivant l'une des revendications 1 à 5, caractérisé en ce que le saillant tubulaire (6), peut être fermé au moyen d'un couvercle (8) pour recouvrir la tête (7) de l'organe d'expansion (4).
